# EUROPÄISCHE PATENTSCHRIFT

(11) **EP 0 071 254 B1**
(45) Veröffentlichungstag und Bekanntmachung des Hinweises auf die Patenterteilung: **23.10.1985**
(21) Anmeldenummer: 82106801.2
(22) Anmeldetag: 27.07.1982
(51) Int. Cl.: B41J 3/04

(54) **Vorrichtung zur Beseitigung Überschüssiger Tintenmenge beim Tintenstrahldruck auf bewegte Aufzeichnungsträger**
Device for removing superfluous ink quantities in ink jet printers on movable record carriers
Dispositif pour supprimer des quantités d'encre superflues dans les imprimantes à jet d'encre sur porteurs d'informations mobiles

(30) Priorität: 28.07.1981 DE 3129743; 28.07.1981 DE 8122126 U
(43) Veröffentlichungstag der Anmeldung: 09.02.1983
(73) Patentinhaber: COMPUTER GESELLSCHAFT KONSTANZ MBH, 78467 Konstanz (DE)
(72) Erfinder: Schaaf, Klaus, D-7750 Konstanz (DE); Langeneck, Hans, D-7750 Konstanz (DE); Rehm, Karl, D-7750 Konstanz (DE)
(74) Vertreter: Mehl, Ernst, Dipl.-Ing.

## Beschreibung

Die Erfindung bezieht sich auf eine Vorrichtung gemäß dem Oberbegriff des Patentanspruchs 1.

Derartige Vorrichtungen sind im Prinzip aus IBM Technical Disclosure Bulletin, Bd. 24, Nr. 1A, Juni 1981, Seiten 152, 153, ferner Bd. 19, Nr. 4, September 1976, Seite 1325 und Bd. 18, Nr. 9, Februar 1976, Seiten 2941, 2942 im Prinzip bekannt. Bei diesen bekannten Vorrichtungen dient die zwischen Tintenstrahldruckgerät und Aufzeichnungsträger vorgesehene Leitschiene ausschließlich als Auffangelement für den beim Tintenstrahldruck auftretenden Tintennebel.

Bei modernen Belegverarbeitungseinrichtungen werden für die Aufzeichnung zusätzlicher Daten auf den Belegen, insbesondere auf deren Rückseite, bevorzugt Tintenstrahldrucker verwendet. Bei diesem Tintenstrahldruck werden die aus einzelnen Matrixpunkten zusammengesetzten Zeichen in der Weise erzeugt, daß elektrisch ablenkbare Tintentröpfchen aus einer Kapillare mit hohem Druck gegen den Aufzeichnungsträger geschleudert werden. Dabei besteht jedoch die Gefahr, daß die aufgespritzte Tinte aufgrund zu reichlicher Dosierung und/ oder aufgrund unterschiedlicher Saugfähigkeit des Trägermaterials nicht schnell genug trocknet, so daß die aufgedruckten Zeichen beim Weitertransport des Beleges leicht verwischt oder verschmiert werden können. Dabei ist es praktisch auch unvermeidbar, daß einzelne Tintenpartikel vom Aufzeichnungsträger zurückprallen und einen mehr oder weniger dichten Tintennebel bilden, der sich dann sowohl auf den Belegen als auch im Bereich der Druckeinrichtung an Teilen der Belegverarbeitungseinrichtung niederschlägt und entsprechende Verunreinigungen verursacht.

Der vorliegenden Erfindung liegt nun die Aufgabe zugrunde, für die Beseitigung der beim Tintenstrahldruck auf bewegte Aufzeichnungsträger, Belege oder dergleichen auftretenden überschüssigen Tintenmenge eine möglichst einfache Lösung anzugeben.

Diese Aufgabe wird erfindungsgemäß durch die im kennzeichnenden Teil des Patentanspruchs 1 angegebenen Merkmale gelöst.

Vorteilhafte Weiterbildungen der Erfindung sind in den Unteransprüchen angegeben.

Im folgenden werden zwei Ausführungsbeispiele der Erfindung anhand der Zeichnung näher erläutert. Dabei zeigen
Fig. 1, 2 eine erfindungsgemäße Vorrichtung in Vorderansicht (Fig.1) und in Draufsicht (Fig. 2),
Fig. 3, 4 weitere Einzelheiten der in den Fig. 1 und 2 dargestellten Vorrichtung,
Fig. 5, 6 ein zweites Ausführungsbeispiel für eine erfindungsgemäße Vorrichtung in einer perspektivischen Darstellung (Fig. 5) sowie in Draufsicht (Fig. 6).

Die Fig. 1 und 2 zeigen in einer schematischen Darstellung einen Ausschnitt aus einer im Zuge einer Belegführungsbahn vorgesehenen Leitschiene 1 sowie einen dahinter angeordneten, in Pfeilrichtung bewegbaren Beleg 2, auf den mittels einer in der Zeichnung nicht dargestellten Tintenstrahl-Druckvorrichtung einzelne Zeichen 3 aufdruckbar sind. Die Leitschiene 1 weist im Druckbereich eine Aussparung 4 auf, die als Durchtrittsöffnung für den Tintenstrahl dient. Diese Aussparung 4 kann beispielsweise als Loch oder, wie in Fig. 1 dargestellt, als zur Vorderkante 5 der Leitschiene hin offener Einschnitt ausgebildet sein. Die der Vorderkante 5 gegenüberliegende, d. h. die gegen die Transportrichtung des Beleges 2 (siehe Pfeil P) weisende Begrenzung der Aussparung 4 ist als Rakelkante 6 ausgebildet. Mit Hilfe dieser Rakelkante 6 ist es möglich, eine etwaige zu dick aufgetragene Tintenschicht unmittelbar nach dem Druckvorgang zum Teil wieder abzustreifen. Der Beleg 2 wird dabei von hinten mittels einer Blattfeder 7 gegen diese Rakelkante 6 gedrückt. Die Vorderkanten 5, 8 von Leitschiene 1 und Blattfeder 7 sind zum leichteren Einführen des dazwischen transportierten Beleges 2 etwas nach außen abgebogen. Die Rakelkante 6 ergibt sich, wie aus Fig. 3 ersichtlich, aus der Schnittkante zweier Flächen, und zwar aus der den Beleg führenden Leitschienenfläche 9 mit einer zweiten Fläche 10, wobei der zwischen diesen beiden Flächen eingeschlossene Winkel a im Bereich 0°<a<180° liegt.

Die in Fig. 1 dargestellte Rakelkante 6 weist einen etwa halbkreisförmigen Verlauf auf, wobei die Kante in einem Winkelbereich 0° <,9< 180⁰ - bezogen auf die Belegtransportrichtung - stetig gekrümmt oder stufenweise abgewinkelt sein kann. Die Rakelkante 6 kann auch, wie die Fig. 4 zeigt, als Gerade unter einem Winkel ,B senkrecht oder unter einem beliebigen anderen Winkel ⱼJ größer 0° zur Belegtransporteinrichtung verlaufen.

Die in den Fig. und 6 dargestellte Vorrichtung besteht aus einem gebogenen Gleitschienenelement 11, das im Bereich der Tintenstrahl- druckvorrichtung entlang der Belegtransporteinrichtung angeordnet ist. Im Inneren dieses Gleitschienenelements 11 ist ein kammerartiger Hohlraum 12 vorgesehen, der als Auffangbehälter für den durch den Tintenstrahldruck verursachten Tintennebel dient. Dieser längs des Gleitschienenelements 11 eingebettete, einen ovalen Querschnitt aufweisende und in Anpassung an die Dicke des Gleitschienenelements 11 entsprechend schmal ausgebildete Auffangbehälter weist auf der der Tintenstrahldruckvorrichtung zugekehrten Seite eine Eintrittsöffnung 13 und auf der dem Beleg 14 zugekehrten Seite eine Austrittsöffnung 15 für den auf den Beleg 14 gerichteten Tintenstrahl 16 auf. Die gegen die Belegtransportrichtung weisende Begrenzungskante 17 der Austrittsöffnung 15 ist als Rakelkante ausgebildet, an der etwaig auftretende Tintenrückstände vom Beleg 14 abgestreift werden können. Der zwischen dem Gleitschienenelement 11 und einer Führungsrolle 18 transportierte Beleg 14 wird dabei mittels dieser Führungsrolle 18 sowie durch die Zentrifugalkraft von hinten gegen die Rakelkante 17 gedrückt.

## Patentansprüche

1. Vorrichtung zur Beseitigung der beim Tintenstrahldruck auf bewegte Aufzeichnungsträger, Belege oder dergleichen auftretenden überschüssigen Tintenmenge, mit einer zwischen der Transportbahn der Aufzeichnungsträger, Belege (2) oder dergleichen und dem TintenstrahlDruckgerät angeordneten Leitschiene (1), in der eine als Durchtrittsöffnung für den Tintenstrahl dienende Aussparung (4) vorgesehen ist, dadurch gekennzeichnet, daß die Leitschiene (1) zumindest im Bereich der Durchtrittsöffnung mit ihrer einen Seite unmittelbar am Aufzeichnungsträger anliegt, und daß die gegen die Transportrichtung des Aufzeichnungsträgers weisende Begrenzungskante der Durchtrittsöffnung als Rakelkante (6) ausgebildet ist.

2. Vorrichtung nach Anspruch 1, dadurch gekennzeichnet, daß die Aussparung als Loch ausgebildet ist.

3. Vorrichtung nach Anspruch 1, dadurch gekennzeichnet, daß die Aussparung (4) als ein gegenüber der Rakelkante (6) offener Schlitz ausgebildet ist.

4. Vorrichtung nach einem der vorhergehenden Ansprüche, dadurch gekennzeichnet, daß die Rakelkante (6) als Schnittkante der den Beleg führenden Leitschienenfläche (9) mit einer zweiten Fläche (10) der Leitschiene gebildet ist und daß der zwischen beiden Flächen eingeschlossene Winkel a im Bereich 0⁰ < a< 180° liegt.

5. Vorrichtung nach einem der vorhergehenden Ansprüche, dadurch gekennzeichnet, daß die Rakelkante (6) geradlinig ausgebildet ist.

6. Vorrichtung nach Anspruch 1 bis 4, dadurch gekennzeichnet, daß die Rakelkante (6) bezogen auf die Belegtransportrichtung in einem Winkelbereich 0° <_{/}/< 180° stetig gebogen bzw. stufenweise abgewinkelt verlaufend ausgebildet ist.

7. Vorrichtung nach einem der vorhergehenden Ansprüche, dadurch gekennzeichnet, daß an der der Leitschiene (1) abgewandten Seite des Beleges ein Andruckfederelement vorgesehen ist.

8. Vorrichtung nach Anspruch 7, dadurch gekennzeichnet, daß das Andruckfederelement als Blattfeder (7) ausgebildet ist.

9. Vorrichtung nach Anspruch 7 oder 8, dadurch gekennzeichnet, daß die Vorderkanten (5, 8) von Leitschiene (1) und/oder Blattfeder (7) von der Belegführungsbahn leicht weggebogen sind.

10. Vorrichtung nach Anspruch 1, dadurch gekennzeichnet, daß in der Leitschiene (11) ein als Auffangbehälter für abgestreifte Tintenreste bzw. für den beim Aufprall des Tintenstrahls entstehenden Tintennebel dienender kammerartiger Hohlraum (12) vorgesehen ist, der an gegenüberliegenden Seiten der Leitschiene (11) eine Eintrittsöffnung (13) und eine Austrittsöffnung (15) für den auf den Aufzeichnungsträger (14) gerichteten Tintenstrahl (16) aufweist, wobei die gegen die Transportrichtung des Aufzeichnungsträgers (14) weisende Begrenzungskante (17) der Austrittsöffnung (15) als Rakelkante ausgebildet ist (Fig. 5 und 6).

## Claims

1. A device for removing the amount of excess ink which occurs during ink jet printing on moving data carriers, documents, or the like, comprising a guide rail (1) which is arranged between the transport path of the data carriers, documents (2), or the like, and the ink jet printing apparatus and in which an opening (4) serving as a passage for the ink jet, is arranged, characterised in that the guide rail (1) at one side rests against the data carrier, at least in the region of the passage; and that the boundary edge of the passage opposite the direction of transport of the data carrier, is formed as a doctor edge (6).

2. A device as claimed in Claim 1, characterised in that the opening is in the form of a hole.

3. A device as claimed in Claim 1, characterised in that the opening (4) is in the form of a slot open opposite the doctor edge (6).

4. A device as claimed in one of the preceding Claims, characterised in that the doctor edge (6) is formed as a cutting edge by the guide rail surface (9) which guides the document with a second surface (10) of the guide rail; and that the angle a formed between the two surfaces is in the range 0⁰ <a< 180°.

5. A device as claimed in one of the preceding Claims, characterised in that the doctor edge (6) is rectilinear.

6. A device as claimed in Claim 1 to 4, characterised in that the doctor edge (6) is continuously curved or so formed as to run in a stepwise squared-off manner in an angular range of 0° < //< 180° relative to the direction of transport of the document.

7. A device as claimed in one of the preceding Claims, characterised in that a compression spring element is arranged at the side of the document which faces away from the guide rail (1

8. A device as claimed in Claim 7, characterised in that the compression spring element is in the form of a flat spring (7).

9. A device as claimed in Claim 7 or Claim 8, characterised in that the front edges (5, 8) of the guide rail (1) and/or the flat spring (7) are slightly bent away from the document track.

10. A device as claimed in Claim 1, characterised in that in the guide rail (11) a chamber-like cavity (12) is arranged, which serves as a collecting vessel for ink residues which have been wiped off, or for the ink cloud which is formed on impact of the ink jet and which cavity has an inlet opening (13) and an outlet opening (15) for the ink jet (16) which is directed on to the data carrier (14), located on opposite sides of the guide rail (11), the boundary edge (17) of the outlet opening (15) opposite to the direction of transport of the data carrier (14) is in the form of a doctor edge (Fig. 5 and 6).

## Revendications

1. Dispositif pour supprimer des quantités d'encre en excès se produisant par jet d'encre sur des supports d'enregistrement, des documents ou des supports mobiles semblables, comprenant, disposé entre la voie de transport des supports d'enregistrement, des documents (2) ou des supports similaires et l'imprimante à jet d'encre, un rail de guidage (1) dans lequel est prévu un évidement (4) servant d'ouverture de passage pour le jet d'encre, caractérisé en ce que le rail de guidage (1) repose au moins dans la région de l'ouverture de passage, par l'un de ses côtés directement sur le support d'enregistrement, et en ce que l'arête de limitation pour l'ouverture de passage dirigée dans le sens opposé au sens de transport du support d'enregistrement est constituée en arête de raclage (6).

2. Dispositif suivant la revendication 1, caractérisé en ce que l'évidement est constitué en trou.

3. Dispositif suivant la revendication 1, caractérisé en ce que l'évidement (4) est constitué en une fente ouverte opposée à l'arête de raclage (6).

4. Dispositif suivant l'une des revendications précédentes, caractérisé en ce que l'arête de raclage (6) est formée avec une seconde surface (10) du rail de guidage en arête de coupe de la surface (9) du rail de guidage conduisant le document, en ce que l'angle a entre les deux surfaces est dans la plage 0° < α< 180°.

5. Dispositif suivant l'une des revendications précédentes, caractérisé en ce que l'arête de raclage (6) est rectiligne.

6. Dispositif suivant l'une des revendications 1 à 4, caractérisé en ce que l'arête de raclage (6) est, par rapport au sens de transport du document, incurvée de façon continue ou coudée par paliers, dans une plage angulaire de 0° <β< 180°.

7. Dispositif suivant l'une des revendications précédentes, caractérisé en ce que, sur le côté du document qui est éloigné du rail de guidage (1), est prévu un élément à ressort d'application.

8. Dispositif suivant la revendication 7, caractérisé en ce que l'élément à ressort d'application est constitué en ressort à lame (7).

9. Dispositif suivant la revendication 7 ou 8, caractérisé en ce que les arêtes antérieures (5, 8) du rail de guidage (1) et/ou du ressort à lame (7) sont légèrement incurvées en s'éloignant du trajet de guidage du document.

10. Dispositif suivant la revendication 1, caractérisé en ce que, dans le rail de guidage (11), est prévue une cavité (12) en forme de chambre servant de récipient de réception pour les restes d'encre raclés et pour le nuage d'encre se produisant lors du rebondissement du jet d'encre, cette cavité présentant, sur des côtés opposés du rail de guidage (11), une ouverture d'entrée (13) et une ouverture de sortie (15) pour le jet d'encre (16) dirigé sur le support d'enregistrement (14), l'arête de démarcation (17) de l'ouverture de sortie (15) dirigée dans le sens opposé au sens de transport du support d'enregistrement (14) étant constituée en arête de raclage (15) (figures 5 et 6).
